# FASCICULE DE BREVET EUROPEEN

(11) **EP 1 167 660 B1**
(45) Date de publication et mention de la délivrance du brevet: **02.03.2005**
(21) Numéro de dépôt: 01401715.6
(22) Date de dépôt: 28.06.2001
(51) Int. Cl.: E05B 1/00, E05B 5/00

(54) **Organe de manoeuvre escamotable de fouillot de boîtier de crémone ou analogue**
Versenkbares Betätigungsorgan für die Nuss eines Treibstangenverschlussgehäuses oder ähnliches
Retractable actuation member for the follower of an espagnolette housing or similar

(30) Priorité: 30.06.2000 FR 0008508
(43) Date de publication de la demande: 02.01.2002
(73) Titulaire: Ferco International Ferrures et Serrures de Bâtiment, 57445 Réding, Sarrebourg (FR)
(72) Inventeur: Bigot, Jérôme, 57445 Reding (FR)
(74) Mandataire: Rhein, Alain

(56) Documents cités:
- EP-A- 0 485 767
- DE-U- 9 002 058
- GB-A- 423 125
- US-A- 4 689 976

## Description

La présente invention concerne un organe de manoeuvre selon le préambule de la revendication 1. Un tel organe est connu du document EP 485 767 A.

Dans le cadre de cette application la plupart des cadres dormants de porte, fenêtre ou porte-fenêtre comporte deux cadres ouvrants dont un cadre principal dit « de service » et un second dont l'usage occasionnel permet de mettre à quelconque profit l'ouverture entière de la lumière de la baie du mur ou de la cloison dans laquelle se fixent les ensembles de porte ou fenêtre ou porte-fenêtre.

Il importe peu que ces portes-fenêtres soient du type coulissant, ouvrant à la française, oscillo-battant, etc... De la même façon, il importe peu que la nature du matériau employé pour la réalisation des cadres dormants et ouvrants soit en bois, PVC , ou aluminium ou métallique.

En effet, le tout est de pouvoir opérer un mécanisme au travers d'un organe de commande, lequel ne demeure pas de façon classique émergeant en permanence du plan vertical de la paroi du vantail qu'il équipe.

Les utilisateurs souhaitent à cet effet pouvoir disposer d'un organe de commande pouvant sélectivement être déposé ou posé en permanence et ne présentant pas d'obstacle en période de non utilisation, en somme ce dispositif doit être escamotable et effaçable.

En fait, le montant d'un ouvrant du genre destiné à des utilisations occasionnelles (nettoyage, entretien, etc...) est équipé ici pour l'exemple, d'une crémone-serrure et sans poignée.

Seule reste donc apparente la lumière circulaire au travers du plan de la porte qui découvre le fouillot. Cette lumière permet ordinairement de passer le carré de l'organe de manoeuvre et le placer dans l'ouverture de section correspondante du fouillot.

Pour des raisons d'esthétique, des caches venaient se loger dans la lumière carrée du fouillot. Cette dernière était retirée pour placer une poignée lorsque besoin était de déverrouiller et d'ouvrir le vantail.

Le but de la présente invention est de créer un organe de manoeuvre qui ne présente aucune poignée apparente faisant en permanence saillie sur le vantail comportant un boîtier de crémone ou analogue.

Suivant l'invention, cet organe de manoeuvre comporte un doigt de section carrée engagé de façon amovible, en position de montage, dans l'évidement de section complémentaire du fouillot, ce doigt portant à l'une de ses extrémités une lame, l'ensemble de la lame étant mobile, en position de montage, entre une position appliquée contre ladite face du vantail et une position dans laquelle elle fait suffisamment saillie vers l'extérieur de cette face pour constituer une prise pour l'utilisateur, le doigt portant des moyens formant butée pour définir ladite position en saillie de la lame et est caractérisé en ce que lesdits moyens formant butée coopèrent avec l'évidement du vantail dans lequel est engagé le doigt, ces moyens étant élastiquement effaçables lors de l'introduction du doigt dans l'évidement et lors du retrait de celui-ci de cet évidement.

Ainsi, l'organe de manoeuvre, selon l'invention, ne comporte aucune poignée faisant en permanence saillie sur le vantail, mais forme un simple cache qui masque l'évidement du vantail derrière lequel est situé le fouillot.

Lorsque l'utilisateur désire ouvrir le cadre ouvrant, il lui suffit de retirer la partie mobile de la lame jusqu'à une position en saillie vers l'extérieur dans laquelle cette partie mobile peut constituer un organe de manoeuvre occasionnelle pour commander la rotation du fouillot.

D'autres particularités et avantages apparaîtront encore dans la description ci-après.

Aux dessins annexés, donnés à titre d'exemples non limitatifs :
- la figure 1 est une vue de la face arrière d'un organe de manoeuvre selon l'invention,
- la figure 2 est une vue en coupe d'un organe de manoeuvre selon l'invention, en position dans un vantail,
- la figure 3 est une vue en coupe de l'organe de manoeuvre dans la position en saillie,
- la figure 4 est une vue en coupe de l'organe de manoeuvre au niveau d'un ergot,
- la figure 5 est une vue en coupe analogue à la figure 4, l'organe de manoeuvre étant dans la position en saillie.

Les figures annexées représentent un organe de manoeuvre escamotable ou effaçable de fouillot de boîtier de crémone, crémone-serrure, serrure, verrou ou analogue équipant les vantaux ou ouvrants de portes, fenêtres, portes-fenêtres, ou analogues, lesquels comportent au moins un cadre ouvrant du type notamment destiné à être verrouillé ou déverrouillé sur son cadre dormant occasionnellement.

L'organe de manoeuvre comporte une lame 15 et un doigt 16.

L'ensemble de la lame 15 est mobile entre une position appliquée contre la face du vantail 6 (voir figure 7), et une position dans laquelle (voir figure 8) elle fait suffisamment saillie vers l'extérieur de cette face du vantail 6 pour constituer une prise pour l'utilisateur.

Le doigt 16 porte des moyens formant butée pour définir ladite position en saillie de la lame 15.

Ces moyens formant butée coopèrent avec l'évidement 13 du vantail 6 dans lequel est engagé le doigt 16. Ces moyens sont élastiquement effaçables lors de l'introduction du doigt 16 dans l'évidement 13 et lors du retrait de celui-ci de cet évidement.

Comme montré par les figures 2 et 3, les moyens ci-dessus comprennent une collerette élastique 17 portée par la partie du doigt 16 comprise entre la lame 15 et la partie de section carrée du doigt 16 pouvant s'engager dans l'évidement du fouillot 4. Le diamètre de cette collerette 17 est supérieur au diamètre de l'évidement 13 du vantail 6.

L'élasticité de la collerette 17 est suffisante pour permettre à celle-ci de s'effacer lors de l'introduction du doigt 16 dans l'évidement 13 du vantail 6.

Cependant, lorsque l'utilisateur retire la lame 15, la collerette 16 vient en butée contre l'arrière de l'évidement 13 comme indiqué sur la figure 8.

Dans cette position, l'organe de manoeuvre peut être tourné par l'utilisateur.

Lors du retrait de cet organe, la collerette 16 peut s'effacer.

Dans l'exemple représenté sur les figures 1 à 5, la partie de section carrée du doigt 16 est conformée pour pouvoir s'engager librement dans l'évidement du fouillot.

Par ailleurs, la face de la lame 15 appliquée contre le vantail 6 porte deux ergots 18 engagés librement dans les ouvertures 10 créées dans le vantail 6.

Dans la position représentée sur la figure 5, les ergots 18 sont dégagés des ouvertures 10, de sorte que l'utilisateur peut tourner la lame 15.

L'organe de manoeuvre que l'on vient de décrire répond aux charges posées pour l'invention et peut de manière non exhaustive assurer le rôle d'un cache tout en pouvant être utilisé comme organe de manoeuvre d'un fouillot.

Plus particulièrement cet organe peut équiper tout vantail avant et pour sa pose sur chantier, ce qui permet d'économiser les « clés » de chantier ou d'abîmer des organes de manoeuvre déjà posés pour l'utilisateur.

Dans sa fonction cache, il évite également l'introduction de corps étrangers pendant les périodes de stockage, de transport et de chantier avant livraison.

## Revendications

1. Organe de manoeuvre escamotable ou effaçable de fouillot de boîtier de crémone, crémone-serrure, serrure, verrou ou analogue équipant les vantaux ou ouvrants de portes, fenêtres, portes-fenêtres, ou analogues, lesquels comportent au moins un.cadre ouvrant du type notamment destiné à être verrouillé ou déverrouillé sur son cadre dormant occasionnellement, ledit organe de manoeuvre comportant un doigt (16) de section carrée, engagé de façon amovible, en position de montage, dans l'évidement de section complémentaire du fouillot, ce doigt (16) portant à l'une de ses extrémités une lame (15), l'ensemble de la lame (15) étant mobile, en position de montage, entre une position appliquée contre ladite face du vantail (6) et une position dans laquelle elle fait suffisamment saillie vers l'extérieur de cette face pour constituer une prise pour l'utilisateur, le doigt (16) portant des moyens formant butée pour définir ladite position en saillie de la lame (15), **caractérisé en ce que** lesdits moyens formant butée coopèrent avec l'évidement (13) du vantail (6) dans lequel est engagé le doigt (16), ces moyens étant élastiquement effaçables lors de l'introduction du doigt (16) dans l'évidement (13) et lors du retrait de celui-ci de cet évidement (13).

2. Organe de manoeuvre conforme à la revendication 1, **caractérisé en ce que** lesdits moyens comprennent une collerette élastique (17) portée par la partie du doigt (16) comprise entre la lame (15) et la partie de section carrée du doigt (16) pouvant s'engager dans l'évidement du fouillot, le diamètre de cette collerette (17) étant supérieur au diamètre de l'évidement (13) du vantail (6).

3. Organe de manoeuvre conforme à la revendication 2, **caractérisé en ce que** la partie de section carrée du doigt (16) est conformée pour pouvoir s'engager librement dans l'évidement du fouillot.

4. Organe de manoeuvre conforme à l'une des revendications 1 à 3, **caractérisé en ce que** la face de la lame (15) appliquée contre le vantail (6) porte deux ergots (18) engagés librement dans des ouvertures (10) créées dans le vantail (6).

## Patentansprüche

1. Versenkbares oder zum Verschwinden bringbares Betätigungsorgan für die Getriebenuss eines Treibstangenbeschlages, Treibstangenverschlusses, Schlosses, Riegels oder dergleichen, mit dem die festen oder beweglichen Flügel von Türen, Fenstern, Fenstertüren oder dergleichen ausgerüstet sind, die mindestens einen Flügelrahmen insbesondere von dem Typ aufweisen, der gelegentlich an seinem Festrahmen verriegelt oder entriegelt werden soll, wobei das Betätigungsorgan einen Vierkantdorn (16) aufweist, der in der Montageposition beweglich in die Öffnung von komplementärem Querschnitt der Nuss eingreift, wobei der Dom (16) an einem seiner Enden eine Platte (15) trägt, wobei die Gesamtheit der Platte (15) in der Montageposition zwischen einer gegen die Fläche des Flügels (6) anliegenden Position und einer Position beweglich ist, in der sie genügend über diese Fläche nach außen vorspringt, um einen Handgriff für den Benutzer zu bilden, wobei der Dom (16) Anschlagmittel trägt, um die vorspringende Position der Platte (15) zu definieren, **dadurch gekennzeichnet, dass** die Anschlagmittel mit der Ausnehmung (13) des Flügels (6) zusammenwirken, in die der Dom (16) eingreift, wobei diese Mittel elastisch nachgiebig sind bei der Einführung des Doms (16) in die Ausnehmung (13) und bei dessen Herausziehen aus der Ausnehmung (13).

2. Betätigungsorgan nach Anspruch 1, **dadurch gekennzeichnet, dass** die Mittel einen elastischen Kragen (17) umfassen, der von dem Bereich des Doms (16) getragen wird, der zwischen der Platte (15) und dem Vierkantabschnitt des Doms (16), der in die Öffnung der Nuss eingreifen kann, liegt, wobei der Durchmesser dieses Kragens (17) größer als der Durchmesser der Ausnehmung (13) des Flügels (6) ist.

3. Betätigungsorgan nach Anspruch 2, **dadurch gekennzeichnet, dass** der Vierkantabschnitt des Doms (16) so geformt ist, dass er frei in die Öffnung der Nuss eingreifen kann.

4. Betätigungsorgan nach einem der Ansprüche 1 bis 3,
**dadurch gekennzeichnet, dass** die gegen den Flügel (6) anliegende Fläche der Platte (15) zwei Vorsprünge (18) trägt, die frei in im Flügel (6) angebrachte Öffnungen (10) eingreifen können.

## Claims

1. Retractable or withdrawable actuation organ for the tumbler of a housing of an espagnolette, espagnolette-lock, lock, sliding bolt or the like the leaves of doors, windows, French windows or the like are provided with, which include at least one door- or window-frame of the type namely aimed at being occasionally locked or unlocked against its sash-frame, said actuating organ including a finger (16) with a square cross-section inserted in a removable way, in mounting position, in the recess with a complementary cross-section of the tumbler, this finger (16) carrying at one of its ends a blade (15), the blade unit (15) being movable, in mounting position, between a position applied against said face of the leaf (6) and a position in which it is sufficiently protruding outwardly with respect to this face to form a grip for the user, the finger (16) carrying means forming a stop for defining said protruding position of the blade (15), **characterised in that** said means forming a stop co-operate with the recess (13) of the leaf (6) in which the finger (16) is engaged, these means being elastically withdrawable during the insertion of the finger (16) into the recess (13) and the withdrawal of the latter from this recess(13).

2. Actuating organ according to claim 1, **characterised in that** said means include an elastic collar (17) carried by the portion of the finger (16) between the blade (15) and the portion with a square cross-section of the finger (16) which can engage into the recess of the tumbler, the diameter of this collar (17) being larger than the diameter of the recess (13) of the leaf (6).

3. Actuating organ according to claim 2, **characterised in that** the portion with a square cross-section of the finger (16) is so shaped as to be capable of freely engaging into the recess of the tumbler.

4. Actuating organ according to either one of claims 1 to 3, **characterised in that** the face of the blade (15) applied against the leaf (6) carries two catches (13) freely engaged in openings (10) provided for in the leaf (6).
